# EUROPÄISCHE PATENTSCHRIFT

(11) **EP 1 789 682 B1**
(45) Veröffentlichungstag und Bekanntmachung des Hinweises auf die Patenterteilung: **11.11.2009**
(21) Anmeldenummer: 04786956.5
(22) Anmeldetag: 16.09.2004
(51) Int. Cl.: F04C 5/00, F04C 2/44

(54) **HYBRIDPUMPE**
HYBRID PUMP
POMPE HYBRIDE

(43) Veröffentlichungstag der Anmeldung: 30.05.2007
(73) Patentinhaber: Horn GmbH & Co. KG, 24937 Flensburg (DE)
(72) Erfinder: AUSTMEYER, Klaus, E., 26160 Bad Zwischenahn (DE); DOMMEN, Jörn, 59063 Hamm (DE)
(74) Vertreter: Gesthuysen, von Rohr & Eggert
(86) Internationale Anmeldenummer: PCT/EP2004/010401
(87) Internationale Veröffentlichungsnummer: WO 2006/029643

(56) Entgegenhaltungen:
- EP-A- 0 221 252
- DE-A1- 3 614 349
- DE-A1- 10 158 146
- US-A- 2 948 227
- US-A- 3 080 824
- US-A- 3 734 638
- US-A- 4 433 967
- WATKINS D L: "TOUGH MATERIALS FOR FLEXIBLE PUMPS" MACHINE DESIGN, PENTON/IPC, CLEVELAND, US, Bd. 61, Nr. 1, 12. Januar 1989 (1989-01-12), Seiten 115-118, XP000045386 ISSN: 0024-9114

## Beschreibung

Die vorliegende Erfindung betrifft eine Hybridpumpe zum Fördern eines Pumpmediums gemäß dem Oberbegriff des Anspruchs 1.

Unter einer Hybridpumpe wird vorliegend eine Pumpe verstanden, die in einer ersten Betriebsart als Verdrängermaschine und in einer zweiten Betriebsart als Strömungsmaschine arbeitet, um die jeweiligen Vorzüge dieser beiden Pumpenarten miteinander kombinieren zu können.

Eine verbreitete Strömungsmaschine ist die Kreiselpumpe. Sie zeichnet sich durch eine robuste Bauart und einen einfachen Aufbau aus und ermöglicht einen geräusch- und verschleißarmen Betrieb zur Bewältigung großer Förderströme. Häufige Einsatzgebiete von Kreiselpumpen sind das rasche Füllen und Leeren von Behältern, das Umpumpen von Flüssigkeiten etc..

Nachteilig beim Einsatz von Kreiselpumpen ist die Tatsache, daß ein selbstansaugender Betrieb nicht möglich ist. Für das Anlaufen der Kreiselpumpe wurden daher in der Vergangenheit zusätzlich Ansaughilfen in Form einer Kolbenansaugstufe o. dgl. vorgesehen.

Eine verbreitete Verdrängermaschine ist die Flügelzellenpumpe. Sie ermöglicht zwar einen selbstansaugenden Betrieb, ist aber durch die systemimmanent auftretende Reibungsleistung mit einem vergleichsweise hohen Betriebsgeräusch und einem hohen Verschleiß verbunden. Einen Ansatz zur Reduzierung der Reibungsleistung zeigt die DE 36 14 349 A1. Es handelt sich hier um eine Flügelzellenpumpe mit einem Rotor, dessen Rotorseiten wie üblich an zugeordneten Seitenflächen eines Pumpraums vorbeilaufen. Die Rotorseiten weisen jeweils eine Fase derart auf, daß die Bildung eines hydrodynamischen Schmierfilms zwischen den Rotorseiten und den zugeordneten Seitenwänden des Pumpraums gefördert wird. Trotz dieser Maßnahme ist die verbleibende Reibungsleistung beträchtlich.

Eine weitere bekannte Flügelzellenpumpe (DE 195 45 045 A1) ist mit einem Rotor ausgestattet, dessen Rotorflügel schwenkbar am Rotor im übrigen angelenkt sind. Die Rotorflügel werden im Pumpbetrieb in ständiger Berührung mit einer zugeordneten Lauffläche des Pumpraums gehalten. Auch hier ist die entstehende Reibungsleistung beträchtlich.

Bei der in Rede stehenden Hybridpumpe ist es vorgesehen, daß die Pumpe grundsätzlich die Charakteristik einer Kreiselpumpe aufweist und nur beim Anlaufen nach Art einer selbstansaugenden Flügelzellenpumpe arbeiten kann.

Die bekannte Pumpe (DE 101 58 146 A1), von der die vorliegende Erfindung ausgeht, zeigt das zuvor beschriebene Verhalten einer Hybridpumpe. Die Hybridpumpe ist mit einem Gehäuse mit einem Einlaß und einem Auslaß ausgestattet, das einen Pumpraum aufweist. Im Pumpbetrieb wird das Pumpmedium im Pumpraum gefördert, wobei im Leerlaufbetrieb der Pumpraum im wesentlichen frei von Pumpmedium ist. Der Pumpraum hat eine im Querschnitt runde Lauffläche für einen Rotor mit Rotorflügeln, der exzentrisch im Pumpraum angeordnet ist.

Die Hybridpumpe arbeitet bei hoher Drehzahl zunächst nach Art einer Flügelzellenpumpe im selbstansaugenden Betrieb - Saugbetrieb -. Durch das Einströmen des angesaugten Pumpmediums in den Pumpraum reduziert sich die Drehzahl des Rotors auf eine Drehzahl, die im Nenndrehzahlbereich der Pumpe liegt. Durch die damit verbundene Reduzierung der Zentrifugalkraft und durch eine passend gewählte Elastizität der Rotorflügel verlieren die Rotorflügel entlang der Lauffläche gesehen jedenfalls zum Teil den Kontakt zu der Lauffläche. Bei dem somit einsetzenden Pumpbetrieb im Nenndrehzahlbereich - Nenn-Pumpbetrieb - zeigt die Pumpe dann die Charakteristik einer Kreiselpumpe.

Die "Umschaltung" der Hybridpumpe vom Flügelzellenpumpenbetrieb in den Kreiselpumpenbetrieb wird hier also durch eine Reduzierung der Drehzahl des Rotors bewerkstelligt. Ohne die Drehzahlreduzierung würde die Hybridpumpe im Flügelzellenpumpenbetrieb verbleiben. Eine derartige Drehzahländerung ist bei einigen Anwendungsfällen nicht gewünscht.

Hinsichtlich des Anlaufverhaltens zeigt die zuvor beschriebene Pumpe im übrigen eine Besonderheit, die mit dem Pumpbetrieb an sich nichts zu tun hat. Die Rotorflügel sind aus einem elastisch verformbaren Material ausgestaltet und kontaktieren im Leerlaufbetrieb bei mit geringer Drehzahl betriebenem Rotor die Lauffläche des Pumpraums nicht oder nur zeitweise. Dadurch ist der Anlaufwiderstand der Pumpe besonders gering und sie erreicht schnell ihre hohe Leerlaufdrehzahl.

Der vorliegenden Erfindung liegt das Problem zugrunde, die bekannte Hybridpumpe derart hinsichtlich des Ansaug- und Pumpbetriebs auszugestalten und weiterzubilden, daß der Übergang der Hybridpumpe vom Flügelzellenpumpenbetrieb in den Kreiselpumpenbetrieb nicht notwendigerweise mit einer Drehzahlreduzierung verbunden ist

Das oben genannte Problem wird bei einer Hybridpumpe mit den Merkmalen des Oberbegriffs von Anspruch 1 durch die Merkmale des kennzeichnenden Teils von Anspruch 1 gelöst.

Wesentlich ist die Tatsache, daß sich im Nenn-Pumpbetrieb zwischen den Flügelspitzen des Rotors und der Lauffläche ein Schmierfilm aus Pumpmedium nach Art einer hydrodynamischen Gleitlagerung bildet. Damit ist gewährleistet, daß im Nenn-Pumpbetrieb zwischen den Flügelspitzen und der Lauffläche ausschließlich Flüssigkeitsreibung herrscht.

Bei spezieller Ausbildung eines mit einem flüssigen Medium von bestimmter Viskosität gefüllten Spalts zwischen zwei Flächen und einer entsprechenden Relativbewegung zwischen diesen Flächen bildet sich in diesem Spalt grundsätzlich ein Schmierfilm, der sich zur Übertragung hoher Kräfte eignet. Dieser Effekt wird bei der Auslegung hydrodynamischer Gleitlager ausgenutzt und bildet auch den der vorliegenden Erfindung zugrundeliegenden Wirkmechanismus.

Der obige Wirkmechanismus wird hier dafür genutzt, um den oben beschriebenen Übergang vom Flügelzellenpumpenbetrieb in den Kreiselpumpenbetrieb sicherzustellen. Die Auslegung von Rotor und Lauffläche sind so auf den Nenndrehzahlbereich und die Viskosität abgestimmt, daß die Rotorflügel, die im Leerlaufbetrieb und bei im Nenndrehzahlbereich betriebenem Rotor mit ihren Flügelspitzen die Lauffläche kontaktieren würden, im Nenn-Pumpbetrieb durch die Bildung des Schmierfilms von der Lauffläche gewissermaßen abheben.

Durch das obige Abheben der Rotorflügel geht die Hybridpumpe in den Kreiselpumpenbetrieb über. Die im Flügelzellenpumpenbetrieb vorhandene Festkörperreibung zwischen den Flügelspitzen und der Lauffläche des Pumpraums ist dann in Flüssigkeitsreibung übergegangen.

Um den Aufbau des Schmierfilms aus Pumpmedium nach Art einer hydrodynamischen Gleitlagerung sicherstellen zu können, sind eine Reihe von Randbedingungen einzuhalten. Hierfür darf auf die einschlägige Fachliteratur verwiesen werden ("Dubbel - Taschenbuch für den Maschinenbau", 19. Auflage, Springer Verlag, 1997, Kapitel G-5).

Eine der obigen Randbedingungen liegt in der Auslegung der Exzentrizität des Rotors im Pumpraum, die die Bewegung der Rotorflügel bei einer Rotorumdrehung bestimmt. Ferner ist das Gewicht der Rotorflügel hinsichtlich der entstehenden Zentrifugalkraft von Bedeutung. Auch die Oberfläche der Flügelspitzen sowie der Lauffläche, insbesondere die dortige Rauhtiefe, sind wichtige Einflußfaktoren für die Bildung des obigen Schmierfilms. Schließlich kann eine spezielle Formgebung der Flügelspitzen die Bildung des Schmierfilms fördern. Vorteilhaft ist beispielsweise eine entsprechende Anfasung der Flügelspitzen.

Es läßt sich zusammenfassen, daß der Aufbau des Schmierfilms aus Pumpmedium nach Art einer hydrodynamischen Gleitlagerung allein ursächlich für das Abheben der Rotorflügel von der Lauffläche ist, eine Drehzahländerung ist für das Abheben der Rotorflügel nicht notwendig.

Die Beweglichkeit der Rotorflügel relativ zum Rotor im übrigen ergibt sich vorzugsweise durch eine nachgiebige oder elastische Ausgestaltung des Rotors. Es kann aber auch vorgesehen werden, daß der Rotor für die Sicherstellung der Beweglichkeit Scharniere zwischen den einzelnen Rotorkomponenten aufweist. Dies ist insbesondere dann vorteilhaft, wenn das Material des Rotors nicht hinreichend nachgiebig und/oder elastisch ist, wie es bei der Auslegung des Rotors für chemisch aggressive Pumpmedien der Fall sein kann.

Im folgenden wird die Erfindung anhand der Zeichnung unter Bezugnahme auf bevorzugte Ausführungsbeispiele näher erläutert. Im Zuge dieser Erläuterungen werden weitere Ausgestaltungen und Weiterbildungen und weitere Merkmale, Eigenschaften, Aspekte und Vorteile der Erfindung mit erläutert. In der Zeichnung zeigt
- Fig. 1: eine Hybridpumpe in einer Schnittansicht in einer Richtung parallel zur Drehachse des Rotors im Ansaugbetrieb,
- Fig. 2: die Hybridpumpe aus Fig. 1 in der Schnittansicht A-A,
- Fig. 3: die Hybridpumpe aus Fig. 1 im Nenn-Pumpbetrieb,
- Fig. 4: eine Hybridpumpe nach einer weiteren Ausgestaltung in einer Ansicht gemäß Fig. 1, wobei nur ein Rotorflügel dargestellt ist.

Fig. 1 zeigt eine Hybridpumpe 1 zum Fördern eines Pumpmediums mit einem Gehäuse 2, wobei das Gehäuse 2 einen Einlaß 3 und einen Auslaß 4 aufweist. Sowohl der Einlaß 3 als auch der Auslaß 4 münden in einen Pumpraum 5 des Gehäuses 2, in dem das Pumpmedium im Pumpbetrieb gefördert wird. Im Leerlaufbetrieb ist der Pumpraum 5 im wesentlichen frei von Pumpmedium. In diesem Leerlaufbetrieb ist das Ansaugen des Pumpmediums über den Einlaß 3 erforderlich. Dies wird im folgenden noch ausführlich erläutert.

Der Pumpraum 5 weist eine im Querschnitt im wesentlichen runde Lauffläche 6 für einen Rotor 7 mit Rotorflügeln 8 auf. Die Lauffläche 6 ist vorliegend ringförmig mit einer Erstreckung senkrecht zur Zeichenebene und mit einer Mittelachse 9 ausgestaltet. Je nach Anwendungsfall kann es aber auch vorteilhaft sein, von der im Querschnitt runden Form auf rundliche oder andere Formen der Lauffläche 6 auszuweichen.

Wie sich aus Fig. 1 ergibt, sind die Rotorflügel 8 relativ zum Rotor 7 im übrigen jeweils bewegbar. Durch die Exzentrizität sind die Rotorflügel 8 im unteren Bereich des Rotors 7 gestreckt und im oberen Teil des Rotors 7 gestaucht.

Die Fig. 1, 2 zeigen nun die Hybridpumpe im noch zu erläuternden Ansaugtetrieb, in dem das zu fördernde Pumpmedium über den Einlaß 3 angesaugt wird. Nach erfolgtem Ansaugen des Pumpmediums folgt der Nenn-Pumpbetrieb in einem vorbestimmten Nenndrehzahlbereich des Rotors 7.

Wesentlich ist im Ansaugbetrieb die Tatsache, daß die Rotorflügel 8 mit ihren Flügelspitzen 11 die Lauffläche 6 kontaktieren, so daß sich zwischen den Rotorflügeln 8 Verdichtungsräume nach Art einer Flügelzellenpumpe ausbilden können und der selbstansaugende Betrieb gewährleistet ist. Die für den selbstansaugenden Betrieb notwendige Kontaktierung kann durch verschiedene Maßnahmen gewährleistet werden. Eine noch zu erläuternde Maßnahme besteht darin, die Rotorflügel 8 gegenüber dem Rotor 7 im übrigen in Richtung der Lauffläche 6 vorzuspannen, so daß auch im Stillstand eine entsprechende Kontaktierung gegeben ist. Es kann aber auch vorgesehen werden, daß allein die Zentrifugalkraft beim Betrieb des Rotors 7 ursächlich für die Kontaktierung ist. Die letztgenannte Variante ist insofern besonders vorteilhaft, als die Festkörperreibung beim Anlaufen besonders gering gehalten werden kann.

Wesentlich ist weiter, daß die Rotorflügel 8, die im Leerlaufbetrieb und bei im Nenndrehzahlbereich betriebenem Rotor 7 mit ihren Flügelspitzen 11 die Lauffläche 6 kontaktieren würden, nach erfolgtem Ansaugen im Nenn-Pumpbetrieb nunmehr von der Lauffläche 6, wie oben beschrieben, abheben (Fig. 3).

Hierfür ist die Anordnung des Rotors 7 im Pumpraum - Exzentrizität - und die Ausgestaltung des Rotors 7 und der Lauffläche 6 in oben beschriebener Weise derart auf den Nenndrehzahlbereich und die Viskosität des Pumpmediums abgestimmt, daß sich im Nenn-Pumpbetrieb zwischen den Flügelspitzen 11 des Rotors 7 und der Lauffläche 6 der ebenfalls beschriebene Schmierfilm aus Pumpmedium nach Art einer hydrodynamischen Gleitlagerung bildet. Damit ist gewährleistet, daß im Nenn-Pumpbetrieb zwischen den Flügelspitzen 11 und der Lauffläche 6 ausschließlich Flüssigkeitsreibung herrscht.

Die oben beschriebene, spezielle Auslegung der Hybridpumpe läßt sich aus den im allgemeinen Teil der Beschreibung genannten, allgemeinen Auslegungsregeln für hydrodynamische Gleitlager ableiten, oder aber durch Versuche ermitteln. Weiter unten werden noch konkrete Werte für die Realisierung einer solchen Hybridpumpe genannt.

Es läßt sich zusammenfassen, daß die erfindungsgemäße Hybridpumpe 1 im Leerlaufbetrieb und bei die Lauffläche 6 kontaktierenden Flügelspitzen 11 im wesentlichen nach Art einer Verdrängermaschine, insbesondere einer Flügelzellenpumpe, im selbstansaugenden Betrieb arbeitet - Ansaugbetrieb -. Die Drehzahl der Hybridpumpe 1 im Ansaugbetrieb kann im Nenndrehzahlbereich liegen, oder nach oben bzw. nach unten davon abweichen. Im anschließenden Nenn-Pumpbetrieb läuft die Hybridpumpe 1 dann im Nenndrehzahlbereich im wesentlichen nach Art einer Strömungsmaschine, insbesondere einer Kreiselpumpe.

Nach einer besonders bevorzugten Ausgestaltung weisen die Flügelspitzen 11 eine die Bildung des Schmierfilms im Nenn-Pumpbetrieb fördernde Formgebung auf. Dies kann eine entsprechend angeordnete Fase sein, die in Laufrichtung gesehen an der Vorderseite der Flügelspitze 11 angeordnet ist. In weiterer bevorzugter Ausgestaltung weisen die Flügelspitzen 11 jeweils eine in ihrem Querschnitt gesehen rundliche Formgebung auf, was wiederum das oben beschriebene Abheben der Rotorflügel 8 von der Lauffläche 6 fördert.

Die für den oben beschriebenen Betrieb der Hybridpumpe 1 erforderliche Beweglichkeit der Rotorflügel 8 relativ zum Rotor 7 im übrigen kann, wie in Fig. 1 dargestellt, durch die nachgiebige und/oder elastische Ausgestaltung des Rotors 7 gewährleistet sein. Es kann auch ausreichen, daß die Rotorflügel 8 des Rotors 7 nachgiebig und/oder elastisch ausgestaltet sind. Es kann aber auch vorgesehen werden, daß die Rotorflügel 8, ggf. zusätzlich, nachgiebig und/oder elastisch mit dem Rotor 7 im übrigen verbunden sind.

Eine besonders kostengünstige Fertigung des Rotors 7 wird dadurch erzielt, daß der Rotor 7 einstückig ausgestaltet ist. Dann ist es beispielsweise möglich, den Rotor 7 im Spritzgießverfahren in nur einem einzigen Arbeitsgang herzustellen.

Es kann aber auch vorteilhaft sein, den Rotor 7 mehrstückig auszugestalten, insbesondere dann, wenn der Rotor 7 aus unterschiedlichen Materialien zusammengesetzt sein soll. Dies ist beispielsweise der Fall, wenn die Rotorflügel 8 elastisch und der Rotor 7 im übrigen starr ausgestaltet sind. Im Falle des mehrstükkigen Rotors 7 sind die einzelnen Rotorkomponenten formschlüssig miteinander verbunden, vorzugsweise miteinander verklebt, vernietet, verschraubt und/oder ineinander gesteckt.

Eine besonders bevorzugte Ausgestaltung ergibt sich dadurch, daß die einzelnen Rotorkomponenten über Scharniere miteinander verbunden sind. Nach einer einfachen Ausgestaltung sind die Rotorflügel 8 jeweils über ein Scharnier mit dem Rotor 7 im übrigen verbunden. Wie im allgemeinen Teil der Beschreibung bereits erläutert wurde, ist die Ausgestaltung des Rotors 7 mit Scharnieren insbesondere für den Einsatz einer Hybridpumpe 1 im chemischen Bereich vorteilhaft.

Bei der in Fig. 4 dargestellten und insoweit bevorzugten Ausgestaltung sind die Rotorflügel 8 jeweils mehrstückig ausgestaltet, wobei die Rotorflügelkomponenten 12, 13 wiederum über Scharniere 14 miteinander verbunden sind.

Im einzelnen weisen die Rotorflügel 8 jeweils einen ersten Teilflügel 12 und einen zweiten Teilflügel 13 auf, wobei die beiden Teilflügel 12, 13 über ein doppelgelenkiges Scharnier 14 miteinander verbunden sind. Diese Ausführung ist insofern besonders vorteilhaft, als die beiden Teilflügel 12, 13 bei vollständig ausgestrecktem Rotorflügel 8 derart aneinander liegen, daß ein Umknicken des Rotorflügels 8 in Fig. 4 linksherum verhindert wird.

Aus der oben beschriebenen Betriebsweise der erfindungsgemäßen Hybridpumpe 1 geht hervor, daß eine Vorspannung der Rotorflügel 8 gegenüber dem Rotor 7 im übrigen nicht unbedingt notwendig ist. Eine derartige Vorspannung kann allerdings jedenfalls insofern vorteilhaft sein, um jederzeit einen definierten Betriebszustand sicherstellen zu können.

Dabei kann die Vorspannung in eine Richtung zu der Lauffläche 6 hin vorgesehen sein. Dann kontaktieren die Flügelspitzen 11 des Rotors 7 die Lauffläche 6 auch im Stillstand. Es kann aber auch vorgesehen sein, daß die Rotorflügel 8 gegenüber dem Rotor 7 im übrigen in eine Richtung von der Lauffläche 6 weg vorgespannt sind. Dann bewirkt die Drehung des Rotors 7 im Ansaugbetrieb über die Zentrifugalkraft zunächst die Kontaktierung der Lauffläche 6 durch die Flügelspitzen 11. Der Nenn-Pumpbetrieb verläuft dann wiederum wie oben beschrieben.

Der oben beschriebene Aufbau eines Schmierfilms aus Pumpmedium nach Art einer hydrodynamischen Gleitlagerung läßt sich noch an ganz anderer Stelle vorteilhaft einsetzen. An die Lauffläche 6 des Pumpraums 5 schließen sich zwei gegenüber liegende Seitenflächen 15, 16 an, die sich jeweils senkrecht zur Drehachse 10 des Rotors 7 erstrecken und an denen die Rotorseiten 17, 18 des Rotors 7 vorbeilaufen (Fig. 2). Je nach Ausgestaltung der Seitenflächen 15, 16 und der Rotorseiten 17, 18 kann sich hier ungewünschte Festkörperreibung bilden.

In besonders bevorzugter Ausgestaltung ist nun der Rotor 7 mit seinen Rotorflügeln 8 und die Seitenflächen 15, 16 des Pumpraums 5 derart auf den Nenndrehzahlbereich und die Viskosität des Pumpmediums abgestimmt, daß sich im Nenn-Pumpbetrieb ein Schmierfilm aus Pumpmedium zwischen den Rotorseiten 17, 18 und der jeweiligen Seitenfläche 15, 16 des Pumpraums 5 nach Art einer hydrodynamischen Gleitlagerung bildet. Damit ist gewährleistet, daß im Nenn-Pumpbetrieb zwischen den Rotorseiten 17, 18 und den Seitenflächen 15, 16 ausschließlich Flüssigkeitsreibung herrscht.

Besonders vorteilhaft ist dabei, wenn die Lagerung des Rotors 7 in axialer Richtung ein Lagerspiel derart aufweist, daß durch den entstehenden Schmierfilm an den Rotorseiten 17, 18 eine automatische Zentrierung des Rotors 7 in Achsrichtung erfolgt

Zur Förderung der Bildung des oben beschriebenen Schmierfilms zwischen den Rotorseiten 17, 18 und den Seitenflächen 15, 16 sind die Rotorseiten 17, 18 vorzugsweise mit einer entsprechenden Fase ausgestattet. In Drehrichtung gesehen befindet sich die Fase an der Vorderseite des jeweiligen Rotorflügels 8.

Es sind zahlreiche Möglichkeiten zur Parametrierung der erfindungsgemäßen Hybridpumpe 1 denkbar. Hierfür darf auf die oben angesprochenen Auslegungsregeln verwiesen werden.

Im folgenden wird eine bevorzugte Parametrierung vorgestellt, die sich insbesondere für das Pumpmedium Wasser eignet. Dabei ist ein Betrieb der Hybridpumpe 1 unter Normalbedingungen (Raumtemperatur etc.) vorgesehen. Selbstverständlich ist die Hybridpumpe 1 auch für andere Pumpmedien anwendbar. Dann ist ggf. eine Anpassung der Parametrierung an die Materialeigenschaften des jeweiligen Pumpmediums erforderlich.

Nach der bevorzugten Parametrierung umfaßt der Nenndrehzahlbereich jedenfalls eine Drehzahl von ca. 8.000 U/min, wobei der Durchmesser des Rotors 7 bei die Lauffläche 6 kontaktierenden Flügelspitzen 11 einen durchschnittlichen Durchmesser von ca. 50 mm aufweist. Dabei ergibt sich eine Laufgeschwindigkeit der Flügelspitzen 11 an der Lauffläche 6 von ca. 21 m/s.

Das Rotormaterial hat bei dieser bevorzugten Parametrierung eine am Rotor 7 gemessene Shore-A Härte von ca. 75.

Die zuvor beschriebene, bevorzugte Parametrierung ist nicht beschränkend zu verstehen. Es sind auch Abweichungen möglich und vorgesehen. Insbesondere liegt die Laufgeschwindigkeit der Flügelspitzen 11 an der Lauffläche 6 im Nenndrehzahlbereich vorzugsweise in einem Bereich von ca. 14 m/s bis ca. 28 m/s, weiter vorzugsweise in einem Bereich von ca. 18 m/s bis ca. 24 m/s. Bei dem obigen durchschnittlichen Durchmesser des Rotors 7 von ca. 50 mm ergibt sich dann ein Nenndrehzahlbereich, der Drehzahlen zwischen ca. 5.300 U/min bis ca. 10.700 U/min bzw. zwischen ca. 6.900 U/min bis ca. 9.200 U/min umfaßt.

Der Rotor 7 ist vorzugsweise aus einem Elastomer ausgestaltet, beispielsweise aus NBR, FKM, PERBUNAN, VITON, EPDM, PEEK oder PP. Insbesondere bei der Auslegung des Rotors 7 für chemisch aggressive Pumpmedien kann es schließlich vorteilhaft sein, den Rotor 7 zumindest teilweise aus PTFE auszugestalten.

## Patentansprüche

1. Hybridpumpe zum Fördern eines Pumpmediums mit einem Gehäuse (2), wobei das Gehäuse (2) einen Einlaß (3), einen Auslaß (4) und einen Pumpraum (5) aufweist, wobei im Pumpbetrieb das Pumpmedium im Pumpraum (5) gefördert wird, wobei im Leerlaufbetrieb der Pumpraum (5) im wesentlichen frei von Pumpmedium ist, wobei der Pumpraum (5) eine im Querschnitt im wesentlichen runde oder rundliche Lauffläche (6) für einen Rotor (7) mit Rotorflügeln (8) aufweist, wobei der Rotor (7) exzentrisch im Pumpraum (5) angeordnet ist, wobei die Rotorflügel (8) relativ zum Rotor (7) im übrigen jeweils bewegbar sind und wobei ein Nenn-Pumpbetrieb in einem vorbestimmten Nenndrehzahlbereich des Rotors (7) vorgesehen ist,
**dadurch gekennzeichnet,**
**daß** im Leerlaufbetrieb und bei im Nenndrehzahlbereich betriebenem Rotor (7) die Rotorflügel (8) mit ihren Flügelspitzen (11) die Lauffläche (6) kontaktieren und daß die Anordnung des Rotors (7) im Pumpraum (5) und die Ausgestaltung des Rotors (7) und der Lauffläche (6) derart auf den Nenndrehzahlbereich und die Viskosität des Pumpmediums abgestimmt sind, daß sich im Nenn-Pumpbetrieb zwischen den Flügelspitzen (11) des Rotors (7) und der Lauffläche (6) ein Schmierfilm aus Pumpmedium nach Art einer hydrodynamischen Gleitlagerung bildet, so daß im Nenn-Pumpbetrieb zwischen den Flügelspitzen (11) und der Lauffläche (6) ausschließlich Flüssigkeitsreibung herrscht.

2. Hybridpumpe nach Anspruch 1, **dadurch gekennzeichnet, daß** die Hybridpumpe (1) im Leerlaufbetrieb und bei die Lauffläche (6) kontaktierenden Flügelspitzen (11) im wesentlichen nach Art einer Verdrängermaschine, insbesondere einer Flügelzellenpumpe, im selbstansaugenden Betrieb arbeitet - Ansaugbetrieb - und daß die Hybridpumpe (1) im Nenn-Pumpbetrieb im wesentlichen nach Art einer Strömungsmaschine, insbesondere einer Kreiselpumpe, arbeitet.

3. Hybridpumpe nach einem der vorhergehenden Ansprüche, **dadurch gekennzeichnet, daß** die Flügelspitzen (11) eine die Bildung des Schmierfilms im Nenn-Pumpbetrieb fördernde Formgebung aufweisen, vorzugsweise, daß sie jeweils entsprechend angefast sind, weiter vorzugsweise, daß die Flügelspitzen (11) jeweils eine in ihrem Querschnitt gesehen rundliche Formgebung aufweisen.

4. Hybridpumpe nach einem der vorhergehenden Ansprüche, **dadurch gekennzeichnet, daß** der Rotor (7) zumindest teilweise nachgiebig und/oder elastisch ausgestaltet ist, vorzugsweise, daß die Rotorflügel (8) nachgiebig und/oder elastisch ausgestaltet sind und/oder, weiter vorzugsweise, daß die Rotorflügel (8) nachgiebig und/oder elastisch mit dem Rotor (7) im übrigen verbunden sind.

5. Hybridpumpe nach einem der vorhergehenden Ansprüche, **dadurch gekennzeichnet, daß** der Rotor (7) einstückig ausgestaltet ist.

6. Hybridpumpe nach einem der Ansprüche 1 bis 4, **dadurch gekennzeichnet, daß** der Rotor (7) mehrstückig ausgestaltet ist.

7. Hybridpumpe nach Anspruch 6, **dadurch gekennzeichnet, daß** die einzelnen Rotorkomponenten formschlüssig miteinander verbunden, vorzugsweise miteinander verklebt, vernietet, verschraubt und/oder ineinander gesteckt sind.

8. Hybridpumpe nach Anspruch 6 oder 7, **dadurch gekennzeichnet, daß** die einzelnen Rotorkomponenten über Scharniere miteinander verbunden sind, vorzugsweise, daß die Rotorflügel (8) jeweils über ein Scharnier mit dem Rotor (7) im übrigen verbunden sind.

9. Hybridpumpe nach einem der Ansprüche 6 bis 8, **dadurch gekennzeichnet, daß** die Rotorflügel (8) jeweils mehrstückig ausgestaltet sind und, vorzugsweise, daß die Rotorflügelkomponenten (12, 13) über Scharniere (14) miteinander verbunden sind.

10. Hybridpumpe nach Anspruch 9, **dadurch gekennzeichnet, daß** die Rotorflügel jeweils einen ersten Teilflügel (12) und einen zweiten Teilflügel (13) aufweisen und daß die beiden Teilflügel (12, 13) über ein doppelgelenkiges Scharnier (14) miteinander verbunden sind.

11. Hybridpumpe nach einem der vorhergehenden Ansprüche, **dadurch gekennzeichnet, daß** die Rotorflügel (8) gegenüber dem Rotor (7) im übrigen in eine Richtung zu der Lauffläche (6) hin vorgespannt sind.

12. Hybridpumpe nach einem der Ansprüche 1 bis 10, **dadurch gekennzeichnet, daß** die Rotorflügel (8) gegenüber dem Rotor (7) im übrigen in eine Richtung von der Lauffläche (6) weg vorgespannt und durch Drehung des Rotors (7) mittels der Zentrifugalkraft in Richtung der Lauffläche (6) verschwenkbar sind.

13. Hybridpumpe nach einem der vorhergehenden Ansprüche, **dadurch gekennzeichnet, daß** sich an die Lauffläche (6) des Pumpraums (5) zwei gegenüberliegende Seitenflächen (15, 16) anschließen, die sich jeweils senkrecht zur Drehachse (10) des Rotors (7) erstrecken und an denen die Rotorseiten (17, 18) des Rotors (7) vorbeilaufen.

14. Hybridpumpe nach Anspruch 13, **dadurch gekennzeichnet, daß** der Rotor (7) mit seinen Rotorflügeln (8) und die Seitenflächen (15, 16) des Pumpraums (5) derart auf den Nenndrehzahlbereich und die Viskosität des Pumpmediums abgestimmt sind, daß sich im Nenn-Pumpbetrieb ein Schmierfilm aus Pumpmedium zwischen den Rotorseiten (17, 18) und der jeweiligen Seitenfläche (15, 16) des Pumpraums (5) nach Art einer hydrodynamischen Gleitlagerung bildet, so daß im Nenn-Pumpbetrieb zwischen den Rotorseiten (17, 18) und den Seitenflächen (15, 16) ausschließlich Flüssigkeitsreibung herrscht.

15. Hybridpumpe nach Anspruch 14, **dadurch gekennzeichnet, daß** die Rotorseiten (17, 18) eine die Bildung des Schmierfilms fördernde Formgebung aufweisen, vorzugsweise, daß sie entsprechend angefast sind

16. Hybridpumpe nach einem der vorhergehenden Ansprüche, **dadurch gekennzeichnet, daß** der Nenndrehzahlbereich jedenfalls eine Drehzahl von ca. 8.000 U/min umfaßt.

17. Hybridpumpe nach einem der vorhergehenden Ansprüche, **dadurch gekennzeichnet, daß** der Durchmesser des Rotors (7) bei die Lauffläche (6) kontaktierenden Flügelspitzen (11) einen durchschnittlichen Durchmesser von ca. 50 mm aufweist.

18. Hybridpumpe nach einem der vorhergehenden Ansprüche, **dadurch gekennzeichnet, daß** im Nenndrehzahlbereich die Laufgeschwindigkeit der Flügelspitzen (11) an der Lauffläche (6) in einem Bereich von ca. 14 m/s bis ca. 28 m/s liegt, vorzugsweise, daß die Laufgeschwindigkeit in einem Bereich von ca. 18 m/s bis ca. 24 m/s liegt, weiter vorzugsweise, daß die Laufgeschwindigkeit bei ca. 21 m/s liegt.

19. Hybridpumpe nach einem der vorhergehenden Ansprüche, **dadurch gekennzeichnet, daß** das Rotormaterial eine am Rotor (7) gemessene Shore-A Härte von ca. 75 aufweist.

20. Hybridpumpe nach einem der vorhergehenden Ansprüche, **dadurch gekennzeichnet, daß** der Rotor (7) zumindest teilweise aus einem Elastomer, vorzugsweise aus NBR, FKM, PERBUNAN, VITON, EPDM, PEEK oder PP ausgestaltet ist, und/oder, daß der Rotor (7) zumindest teilweise aus PTFE ausgestaltet ist.

## Claims

1. Hybrid pump for conveyance of a pumping medium, with a casing (2), the casing (2) having an inlet (3), an outlet (4) and a pumping space (5), in pumping operations the pumping medium being conveyed in the pumping space (5), in idling operation the pumping space (5) being essentially free of pumping medium, the pumping space (5) having a running surface (6) of essentially round or spherical cross section for a rotor (7) with rotor blades (8), the rotor (7) being arranged eccentrically in the pumping space (5), the rotor blades (8), moreover, being in each case movable in relation to the rotor (7), and nominal pumping operation being provided in a predetermined nominal rotational speed range of the rotor (7), **characterized in that**, in idling operation and when the rotor (7) is operated in the nominal rotational speed range, the rotor blades (8) are in contact by means of their blade tips (11) with the running surface (6), and **in that** the arrangement of the rotor (7) in the pumping space (5) and the configuration of the rotor (7) and of the running surface (6) are coordinated with the nominal rotational speed range and the viscosity of the pumping medium in such a way that, in nominal pumping operation, a lubricating film of pumping medium is formed in the manner of a hydrodynamic sliding support between the blade tips (11) of the rotor (7) and the running surface (6), so that, in nominal pumping operation, only liquid friction prevails between the blade tips (11) and the running surface (6).

2. Hybrid pump according to Claim 1, **characterized in that**, in idling operation and when the blade tips (11) are in contact with the running surface (6), the hybrid pump (1) operates essentially in the manner of a positive-displacement machine, in particular a vane-cell pump, by self-priming operation - suction-intake operation - and **in that**, in nominal pumping operation, the hybrid pump (1) operates essentially in the manner of a turbomachine, in particular of a rotary pump.

3. Hybrid pump according to one of the preceding claims, **characterized in that** the blade tips (11) have a shape promoting the formation of the lubricating film in nominal pumping operation, preferably **in that** they are in each case chamfered correspondingly, further preferably **in that** the blade tips (11) in each case have a spherical shape, as seen in cross section.

4. Hybrid pump according to one of the preceding claims, **characterized in that** the rotor (7) is of at least partially flexible and/or elastic design, preferably **in that** the rotor blades (8) are of flexible and/or elastic design, and/or, further preferably, **in that** the rotor blades (8), moreover, are connected flexibly and/or elastically to the rotor (7).

5. Hybrid pump according to one of the preceding claims, **characterized in that** the rotor (7) is in one-piece form.

6. Hybrid pump according to one of Claims 1 to 4, **characterized in that** the rotor (7) is in multi-piece form.

7. Hybrid pump according to Claim 6, **characterized in that** the individual rotor components are positively connected to one another, preferably adhesively bonded, riveted or screwed to one another and/or plugged one in the other.

8. Hybrid pump according to Claim 6 or 7, **characterized in that** the individual rotor components are connected to one another via hinges, preferably **in that** the rotor blades (8), moreover, are in each case connected to the rotor (7) via a hinge.

9. Hybrid pump according to one of Claims 6 to 8, **characterized in that** the rotor blades (8) are in each case in multi-piece form, and preferably **in that** the rotor-blade components (12, 13) are connected to one another via hinges (14).

10. Hybrid pump according to Claim 9, **characterized in that** the rotor blades have in each case a first part-blade (12) and a second part-blade (13), and **in that** the two part-blades (12, 13) are connected to one another via a double-jointed hinge (14).

11. Hybrid pump according to one of the preceding claims, **characterized in that** the rotor blades (8), moreover, are prestressed with respect to the rotor (7) in a direction towards the running surface (6).

12. Hybrid pump according to one of Claims 1 to 10, **characterized in that** the rotor blades (8), moreover, are prestressed with respect to the rotor (7) in a direction away from the running surface (6) and are pivotable in the direction of the running surface (6) as a result of the rotation of the rotor (7) by means of the centrifugal force.

13. Hybrid pump according to one of the preceding claims, **characterized in that** the running surface (6) of the pumping space (5) has adjoining it two opposite lateral surfaces (15, 16) which in each case extend perpendicularly with respect to the axis of rotation (10) of the rotor (7) and past which run the rotor sides (17, 18) of the rotor (7).

14. Hybrid pump according to Claim 13, **characterized in that** the rotor (7) with its rotor blades (8) and the lateral surfaces (15, 16) of the pumping space (5) are coordinated with the nominal rotational speed range and the viscosity of the pumping medium in such a way that, in nominal pumping operation, a lubricating film of pumping medium is formed in the manner of a hydrodynamic sliding support between the rotor sides (17, 18) and the respective lateral surface (15, 16) of the pumping space (5), so that, in nominal pumping operation, only liquid friction prevails between the rotor sides (17, 18) and the lateral surfaces (15, 16).

15. Hybrid pump according to Claim 14, **characterized in that** the rotor sides (17, 18) have a shape promoting the formation of the lubricating film, preferably **in that** they are chamfered correspondingly.

16. Hybrid pump according to one of the preceding claims, **characterized in that** the nominal rotational speed range in any event comprises a rotational speed of approximately 8000 rev/min.

17. Hybrid pump according to one of the preceding claims, **characterized in that**, when the blade tips (11) are in contact with the running surface (6), the diameter of the rotor (7) has an average diameter of approximately 50 mm.

18. Hybrid pump according to one of the preceding claims, **characterized in that**, in the nominal rotational speed range, the running speed of the blade tips (11) on the running surface (6) lies in a range of approximately 14 m/s to approximately 28 m/s, preferably **in that** the running speed lies in a range of approximately 18 m/s to approximately 24 m/s, further preferably **in that** the running speed lies at approximately 21 m/s.

19. Hybrid pump according to one of the preceding claims, **characterized in that** the rotor material has a Shore A hardness, measured on the rotor (7), of approximately 75.

20. Hybrid pump according to one of the preceding claims, **characterized in that** the rotor (7) is formed at least partially from an elastomer, preferably from NBR, FKM, PERBUNAN, VITON, EPDM, PEEK or PP, and/or **in that** the rotor (7) is formed at least partially from PTFE.

## Revendications

1. Pompe hybride pour refouler un fluide à pomper, comprenant un carter (2), le carter (2) présentant une entrée (3), une sortie (4) et un espace de pompe (5), le fluide à pomper étant refoulé dans l'espace de pompe (5) au cours du fonctionnement de la pompe, l'espace de pompe (5) étant essentiellement exempt de fluide à pomper en mode de fonctionnement à vide, l'espace de pompe (5) présentant une surface de roulement (6) d'estampage essentiellement ronde ou arrondie pour un rotor (7) avec des pales de rotor (8), le rotor (7) étant disposé excentriquement dans l'espace de pompe (5), les pales du rotor (8) pouvant du reste être mobiles respectivement par rapport au rotor (7) et un mode de fonctionnement nominal de la pompe étant prévu dans une plage de régime nominal prédéterminé du rotor (7),
**caractérisée en ce que**
pendant le mode de fonctionnement à vide et lorsque le rotor (7) fonctionne dans la plage de régime nominal, les pales du rotor (8) viennent en contact avec leurs pointes de pale (11) avec la surface de roulement (6) et **en ce que** l'agencement du rotor (7) dans l'espace de pompe (5) et la configuration du rotor (7) et de la surface de roulement (6) sont adaptés à chaque fois à la plage de régime nominal et à la viscosité du fluide à pomper de telle sorte qu'un film lubrifiant constitué du fluide à pomper se forme pendant le mode de fonctionnement nominal de la pompe entre les pointes de pales (11) du rotor (7) et la surface de roulement (6), à la manière d'un support sur palier lisse hydrodynamique, de sorte qu'il n'existe qu'un frottement liquide entre les pointes de pales (11) et la surface de roulement (6) pendant le fonctionnement nominal de la pompe.

2. Pompe hybride selon la revendication 1, **caractérisée en ce que** la pompe hybride (1) fonctionne en mode de fonctionnement à vide et lorsque les pointes de pales (11) viennent en contact avec la surface de roulement (6) essentiellement à la manière d'une machine volumétrique, notamment d'une pompe à palettes, dans le mode de fonctionnement à auto-aspiration - mode d'aspiration - et **en ce que** la pompe hybride (1) fonctionne, en mode de fonctionnement nominal de la pompe, essentiellement à la manière d'une machine à écoulement, notamment d'une pompe centrifuge.

3. Pompe hybride selon l'une quelconque des revendications précédentes, **caractérisée en ce que** les pointes de pales (11) présentent une forme favorisant la formation du film lubrifiant dans le mode de fonctionnement nominal de la pompe, de préférence **en ce qu'**elles sont biseautées de manière correspondante, et plus préférablement, que les pointes de pales (11) présentent à chaque fois une forme ronde vue en section transversale.

4. Pompe hybride selon l'une quelconque des revendications précédentes, **caractérisée en ce que** le rotor (7) est configuré au moins en partie sous forme flexible et/ou élastique, et de préférence en ce que les pales du rotor (8) sont configurées de manière flexible et/ou élastique, et/ou, plus préférablement, **en ce que** les pales du rotor (8) sont du reste connectées de manière flexible et/ou élastique au rotor (7).

5. Pompe hybride selon l'une quelconque des revendications précédentes, **caractérisée en ce que** le rotor (7) est configuré en une partie.

6. Pompe hybride selon l'une quelconque des revendications 1 à 4, **caractérisée en ce que** le rotor (7) est configuré en plusieurs parties.

7. Pompe hybride selon la revendication 6, **caractérisée en ce que** les composants individuels du rotor sont connectés par engagement par correspondance géométrique les uns aux autres, de préférence sont collés, rivetés, vissés et/ou enfichés les uns aux autres ou dans les autres.

8. Pompe hybride selon la revendication 6 ou 7, **caractérisée en ce que** les composants individuels du rotor sont connectés les uns aux autres par le biais de charnières, de préférence **en ce que** les pales du rotor (8) sont à chaque fois connectées du reste par le biais d'une charnière au rotor (7).

9. Pompe hybride selon l'une quelconque des revendications 6 à 8, **caractérisée en ce que** les pales du rotor (8) sont configurées à chaque fois en plusieurs parties et de préférence **en ce que** les composants des pales du rotor (12, 13) sont connectés les uns aux autres par des charnières (14).

10. Pompe hybride selon la revendication 9, **caractérisée en ce que** les pales du rotor présentent chacune une première pale partielle (12) et une deuxième pale partielle (13) et **en ce que** les deux pales partielles (12, 13) sont connectées l'une à l'autre par le biais d'une charnière à double articulation (14).

11. Pompe hybride selon l'une quelconque des revendications précédentes, **caractérisée en ce que** les pales du rotor (8) sont précontraintes par rapport au rotor (7) par ailleurs dans la direction de la surface de roulement (6).

12. Pompe hybride selon l'une quelconque des revendications 1 à 10, **caractérisée en ce que** les pales du rotor (8) sont précontraintes par rapport au rotor (7) par ailleurs dans une direction s'écartant de la surface de roulement (6) et peuvent être pivotées par rotation du rotor (7) au moyen de la force centrifuge dans la direction de la surface de roulement (6).

13. Pompe hybride selon l'une quelconque des revendications précédentes, **caractérisée en ce que** deux surfaces latérales opposées (15, 16) se raccordent à la surface de roulement (6) de l'espace de la pompe (5), s'étendent à chaque fois perpendiculairement à l'axe de rotation (10) du rotor (7) et les côtés du rotor (17, 18) du rotor (7) passent devant celles-ci.

14. Pompe hybride selon la revendication 13, **caractérisée en ce que** le rotor (7) avec ses pales de rotor (8) et les surfaces latérales (15, 16) de l'espace de pompe (5) sont adaptés à la plage de régime nominal et à la viscosité du fluide à pomper de telle sorte qu'un film lubrifiant constitué du fluide à pomper se forme pendant le mode de fonctionnement nominal de la pompe entre les côtés du rotor (17, 18) et la surface latérale respective (15, 16) de l'espace de pompe (5) à la manière d'un support sur palier lisse hydrodynamique, de sorte qu'il n'existe qu'un frottement liquide entre les côtés du rotor (17, 18) et les surfaces latérales (15, 16) pendant le fonctionnement nominal de la pompe.

15. Pompe hybride selon la revendication 14, **caractérisée en ce que** les côtés du rotor (17, 18) présentent une forme favorisant la formation du film lubrifiant, de préférence **en ce qu'**ils sont biseautés de manière correspondante.

16. Pompe hybride selon l'une quelconque des revendications précédentes, **caractérisée en ce que** la plage de régime nominal inclut à chaque fois un régime d'environ 8 000 tr/min.

17. Pompe hybride selon l'une quelconque des revendications précédentes, **caractérisée en ce que** le diamètre du rotor (7), lorsque les pointes de pales (11) viennent en contact avec la surface de roulement (6), présente un diamètre moyen d'environ 50 mm.

18. Pompe hybride selon l'une quelconque des revendications précédentes, **caractérisée en ce que** dans la plage de régime nominal, la vitesse de passage des pointes de pales (11) sur la surface de roulement (6) se situe dans une plage d'environ 14 m/s à environ 28 m/s, de préférence **en ce que** la vitesse de passage se situe dans une plage d'environ 18 m/s à environ 24 m/s, et plus préférablement, se situe à environ 21 m/s.

19. Pompe hybride selon l'une quelconque des revendications précédentes, **caractérisée en ce que** le matériau du rotor présente une dureté Shore-A mesurée au niveau du rotor (7) d'environ 75.

20. Pompe hybride selon l'une quelconque des revendications précédentes, **caractérisée en ce que** le rotor (7) est constitué au moins en partie d'un élastomère, de préférence de NBR, de FKM, de PERBUNAN, de VITON, de EPDM, PEEK ou PP, et/ou **en ce que** le rotor (7) est au moins en partie constitué de PTFE.
